# EUROPÄISCHE PATENTSCHRIFT

(11) **EP 3 750 468 B1**
(45) Veröffentlichungstag und Bekanntmachung des Hinweises auf die Patenterteilung: **13.04.2022**
(21) Anmeldenummer: 20164474.7
(22) Anmeldetag: 20.03.2020
(51) Int. Cl.: A47L 13/16

(54) **REINIGUNGSVORRICHTUNG ZUR MANUELLEN REINIGUNG EINER ZIELFLÄCHE UND VERFAHREN ZUR HERSTELLUNG EINES REINIGUNGSELEMENTS**
CLEANING DEVICE FOR MANUAL CLEANING OF A TARGET SURFACE AND METHOD FOR MANUFACTURING A CLEANING ELEMENT
DISPOSITIF DE NETTOYAGE DESTINÉ AU NETTOYAGE MANUEL D'UNE SURFACE CIBLE ET PROCÉDÉ DE FABRICATION D'UN ÉLÉMENT DE NETTOYAGE

(30) Priorität: 06.05.2019 DE 102019111633
(43) Veröffentlichungstag der Anmeldung: 16.12.2020
(73) Patentinhaber: RC-Cuijpers GmbH, 47574 Goch (DE)
(72) Erfinder: CUIJPERS, Rudolf, 5853 EE Siebengewald (NL)
(74) Vertreter: Lindner Blaumeier Patent- und Rechtsanwälte

(56) Entgegenhaltungen:
- WO-A2-01/76523
- DE-A1-102017 108 996
- GB-A- 2 455 413

## Beschreibung

Die Erfindung betrifft eine Reinigungsvorrichtung zur manuellen Reinigung einer Zielfläche, aufweisend ein auf einen Träger aufstülpbares und/oder auf den Träger aufgestülptes textiles Reinigungselement mit einem wenigstens einen Teil der Außenfläche des Reinigungselements einnehmenden Reinigungsabschnitt aus einer Maschenware, die eine aus einem Grundfaden gebildete Grundmaschenstruktur aufweist. Daneben betrifft die Erfindung ein Verfahren zur Herstellung eines Reinigungselements einer solchen Reinigungsvorrichtung.

Im Stand der Technik besteht ein steigender Bedarf für Reinigungsvorrichtungen, um beispielsweise schwer erreichbare Zielflächen einfach und effektiv reinigen zu können. In diesem Kontext wurden bereits auf einen Träger aufstülpbare Reinigungselemente aus Textilmaterialien vorgeschlagen, insbesondere ausgebildet als über einen Finger zu ziehende Fingerlinge. In diesem Fall bildet ein Finger den (nicht zur Reinigungsvorrichtung gehörenden) Träger. Fingerlinge eignen sich insbesondere zur Reinigung von Zähnen, beispielsweise bei Babys oder Tieren.

Fingerlinge als aufstülpbare Reinigungselemente wurden im Stand der Technik bereits vorgeschlagen. So offenbart beispielsweise DE 20 2008 010 776 U1 einen Fingerling auch zur Anwendung als Arbeitsmittel, der aus einem sich im Wesentlichen der Anatomie eines Fingers anpassenden, flexiblen und schlauchartigen Gebilde besteht, welches ausgehend vom dritten Fingerglied der Fingerkuppe sich bis mindestens zum zweiten Fingerglied erstreckt. DE 20 2016 102 041 U1 betrifft eine Vorrichtung zur Reinigung und/oder Pflege einer Wunde oder zur Reinigung und/oder Pflege von Mundhöhle und Rachenraum, wobei ein Kappenteil als auf einen Finger einer Hand aufsetzbarer Fingerling enthalten ist, welcher an seinem distalen Ende ein Zotten aufweisendes Kopfteil aufweist. Diese Zotten sollen eine effektivere und nachhaltigere Reinigung und/oder Pflege von Mundhöhle und Rachenraum erzielen können. Die Zotten dienen insbesondere zur Benetzung der Gewebestruktur und/oder zur Reinigung und/oder Abschabung von Debridement und wirken quasi wie ein sogenannter Feudel.

Weitere Fingerlinge zur Reinigung von Oberflächen sind aus der DE 10 2017 108996 A1 und der GB 2 455 413 A bekannt.

EP 1 267 663 B1 betrifft einen Fingerling, der aus einer nicht gewebten Grundstruktur, mithin insbesondere einem Vlies, bestehen soll. Der Fingerling kann eine abrasive Oberfläche zur Vereinfachung von Reinigungsmaßnahmen aufweisen, die aus verschiedenen texturierten Materialien bestehen kann, beispielsweise geschlauften Borsten auf einer vliesartigen Grundstruktur.

DE 102 15 805 C1 offenbart ein Zahnreinigungsteil, welches unter elastischer Verformung auf einem Finger oder einem Halter angebracht werden kann. Das Zahnreinigungsteil umfasst eine elastische Grundschicht und eine mit dieser mitgestrickte Florschicht, die aus Mikrofaser-Material bestehen kann.

Die Oberflächen bekannter Fingerlinge bzw. im Allgemeinen bekannter Reinigungsvorrichtungen mit aufstülpbarem Reinigungselement sind üblicherweise für bestimmte Tätigkeiten optimiert, beispielsweise bei einer Ausbildung des Fingerlings aus Mikrogarnen oder Supermikrogarnen zur Politur einer Oberfläche, wie dies häufig bei der Zahnpflege von Säuglingen eingesetzt wird. Sollen jedoch nachhaltigere Reinigungen erreicht werden, kann beispielsweise zunächst eine Reinigungsvorrichtung mit einer abrasiven Oberfläche eingesetzt werden, um das Reinigungselement dann zu wechseln und nachfolgend eine Politur vorzunehmen. Dies ist äußerst umständlich. Gerade im Hinblick auf eine eher schmirgelndescheuernde Wirkung von Reinigungsabschnitten an Fingerlingen bzw. sonstigen Reinigungselementen besteht zudem das Problem der schwierigen und teuren Herstellbarkeit.

Der Erfindung liegt die Aufgabe zugrunde, eine flexibel einsetzbare, insbesondere mehrere Arbeitsgänge in einem erlaubende Reinigungsvorrichtung mit einem robusten, einfach und kostengünstig herstellbaren Reinigungselement, insbesondere einem Fingerling, anzugeben.

Zur Lösung dieser Aufgabe ist bei einer Reinigungsvorrichtung der eingangs genannten Art erfindungsgemäß vorgesehen, dass der Reinigungsabschnitt einen ersten Faden, der als Mikrofaden oder Supermikrofaden ausgebildet ist und über die Grundmaschenstruktur herausragende erste Schlaufen bildet, und einen zweiten Faden, der eine stärkere abrasive Wirkung als der erste Faden aufweist und über die aus dem ersten Faden gebildeten ersten Schlaufen herausragende zweite Schlaufen bildet, gebildet ist.

Erfindungsgemäß wird also vorgeschlagen, eine robuste Maschenware zu verwenden, aus deren Grundmaschenstruktur erste Schlaufen eines ersten Fadens, nämlich eines Mikrofadens oder Supermikrofadens, emporragen, so dass eine polierende Wirkung entsteht und insbesondere bei einem Multifilamentfaden als erstem Faden eine hervorragende Aufnahmekraft für Reinigungsmittel und/oder abgelösten Schmutz gegeben ist. Die aus dem ersten Faden gebildeten Schlaufen können also als eine Art "Flor" bezeichnet werden. Gleichzeitig aber weist der Reinigungsabschnitt des Reinigungselements über die Grundmaschenstruktur und die ersten Schlaufen herausragende zweite Schlaufen umfassend einen zweiten Faden, der eine stärkere abrasive Wirkung als der erste Faden (und die Grundmaschenstruktur) aufweist, auf. Anders gesagt wird vorgeschlagen, als Reinigungsabschnitt eine Maschenware bereitzustellen, über die sowohl die vorteilhafte Wirkung von Mikrofäden bzw. Supermikrofäden erreicht werden kann, gleichzeitig jedoch eine hervorragende (abrasive) Reinigungswirkung durch die über die ersten Schlaufen herausragenden zweiten Schlaufen gegeben ist. Die zweiten Schlaufen stellen also eine Art "Zahnbürsteneffekt/ Schleifeffekt" bereit und können, bevorzugt gemeinsam mit den ersten Schlaufen, durch spezielle, im Folgenden noch näher dargelegte Maschenbildungsprozesse erzeugt werden.

Die Schlaufenköpfe der zweiten Schlaufen aus Fäden, die abrasiv wirken, haben mithin insbesondere eine Scheuer-/Schmirgelwirkung, wogegen die Mikrogarne bzw. Supermikrogarne der ersten Schlaufen eine putzende/polierende Wirkung besitzen und Wirkmittel, insbesondere Reinigungsmittel, Polituren oder dergleichen, "puffern" können. Durch die beschriebene Konstruktion des Reinigungsabschnitts des Reinigungselements, insbesondere also die Kombination von Mikrofaden bzw. Supermikrofaden und zweiten Schlaufen mit abrasiven zweiten Fäden in einer Maschenware werden zu reinigende Oberflächen geschmirgelt/gereinigt und zugleich poliert/geputzt. Der erste Faden nimmt Wirkmittel, insbesondere Reinigungsmittel und/oder Polituren, auf und gibt diese nach und nach, insbesondere auch an die Schlaufenköpfe der zweiten Schlaufen, ab, wodurch der Einsatz des entsprechenden Wirkmittels minimiert werden kann. Durch die gleichzeitige Durchführung mehrerer Arbeitsgänge wird der zeitliche Aufwand der Reinigung gegenüber einer Reinigung mit herkömmlichen Fingerlingen oder Tüchern erheblich verkürzt.

Dabei lässt sich die Reinigungsvorrichtung mit dem bevorzugt als Fingerling ausgebildeten Reinigungselement in verschiedensten Einsatzgebieten nutzen, wofür unterschiedliche Materialien/Gesamteigenschaften herangezogen werden können, um die für den speziellen Einsatzzweck benötigten Reinigungs- und Putz/Polierwirkungen zu erzielen. Beispielsweise kann die vorgeschlagene Reinigungsvorrichtung im Sanitärbereich, beispielsweise zur Fugenreinigung, im Zweiradbereich, beispielsweise zur Reinigung von Felgen, Speichen, Chrom und Aluminiumteilen bei Fahrrädern und/oder Motorrädern, und/oder zur Reinigung sonstiger schwer zugänglicher Stellen, beispielsweise in Rohren, eingesetzt werden. Weitere Einsatzbereiche umfassen beispielsweise die Reinigung von robusteren Zähnen, beispielsweise Tierzähnen, und/oder den Einsatz als Zungenreiniger, wobei dann die Reinigungsvorrichtung bevorzugt zusätzlich zu dem Reinigungselement auch den zugehörigen Träger, welcher beispielsweise in Form eines Löffels und/oder Schabers vorliegen kann, aufweist. Das bedeutet, allgemein gesagt kann die Reinigungsvorrichtung neben dem Reinigungselement auch den Träger für das Reinigungselement aufweisen.

Konkret kann vorgesehen sein, dass der erste Faden einen Filamenttiter kleiner als 2 dtex und der zweite Faden einen Titer/Filamenttiter größer als 20 dtex aufweist, wie üblich bezogen auf die Einzelfilamente bei Multifilamentfäden. Dabei werden Multifilamentfäden mit einer Filamenteinheit unter 1 dtex üblicherweise als Mikrofäden (bzw. Mikrogarne) bezeichnet. Liegt der Titer der einzelnen Filamente im Bereich von kleiner als 0,7 dtex, mithin das Gewicht nur noch unter 0,7 g/10000 m, spricht man von Supermikrofäden bzw. Supermikrogarnen.

Der Grundfaden kann dabei dem ersten Faden entsprechen, so dass auch die Grundmaschenstruktur an der Polierwirkung/Pufferwirkung teilhaben kann. Insbesondere kann also auch der Grundfaden als ein Mikrofaden oder ein Supermikrofaden ausgebildet sein. Allgemein kann jedoch jeder für eine Grundmaschenstruktur verwendbare Faden als Grundfaden verwendet werden.

Die erfindungsgemäße Reinigungsvorrichtung weist ein Reinigungselement, insbesondere einen Fingerling, auf, bei dem zumindest in einem Reinigungsabschnitt die bevorzugt elastische Maschenware neben der Grundmaschenstruktur aus zwei oder mehr unterschiedlichen Fäden besteht, welche unterschiedliche abrasive Wirkungen aufweisen. In einer konkreten Ausgestaltung der vorliegenden Erfindung kann vorgesehen sein, dass die zweiten Schlaufen ein um wenigstens 30%, bevorzugt wenigstens 100%, stärkeres Abrasionsverhalten als der ersten Faden aufweisen. Je nach Anwendung können unterschiedliche Verhältnisse der abrasiven Wirkung herangezogen werden.

Zur Quantifizierung einer abrasiven Wirkung, um die hier genannten Werte überprüfen zu können, kann die Martindale-Methode herangezogen werden. Dabei wird das zu prüfende Material an einem Prüfling auf einem anderen Gegenstand gerieben, beispielsweise mit 50.000 Touren/Reibeinheiten. Bei dieser Überprüfung nimmt der Prüfling den Abrieb, der entsteht, auf. Wird nun der Prüfling vor und nach dem Test gewogen, beschreibt die Gewichtsdifferenz die abrasive Wirkung, was leicht beispielsweise in Form von Prozentwerten ausgedrückt werden kann. Hierzu kann beispielsweise zunächst ein Fingerling ohne abrasive, zweite Fäden geprüft werden, sodann ein Fingerling mit zweitem Faden. Nach der Prüfung wird die Abriebmenge, die der Prüfling aufgenommen hat, festgestellt. Bei einer Gegenüberstellung der jeweiligen Abriebe kann ein Abrasionsunterschied in Prozent ermittelt werden.

Die besonderen Vorteile der Verwendung von Maschenware zeigen sich insbesondere in Ausführungsformen, in denen das Reinigungselement komplett aus Maschenware und/oder elastisch ausgebildet ist. Insbesondere bei einer elastischen Ausbildung eines als Fingerling ausgebildeten Reinigungselements lässt sich dieser einfach und bequem auf einen entsprechenden Finger aufziehen und passt sich der Fingergeometrie an. Sodann kann der Finger als Träger des Reinigungselements genutzt werden, um mittels des Reinigungsabschnitts die Reinigung der wenigstens einen Zielfläche vorzunehmen. Die Elastizität wird dabei bevorzugt durch elastische Fäden herbeigeführt werden, wobei entweder der Grundfaden und/oder der erste und/oder der zweite Faden selbst mit einer gewissen Elastizität ausgestattet sein können, oder aber, wie im Folgenden noch näher erläutert werden wird, die Elastizität bereitstellende Zusatzfäden in den jeweiligen Maschen verwendet werden können.

Die Verwendung einer Maschenware bietet im Rahmen der Erfindung jedoch auch weitere Vorteile. So ist eine kostengünstigere und einfachere Herstellung des Reinigungselements möglich. Der Reinigungsabschnitt, bzw. bei bevorzugter vollständiger Ausbildung des Reinigungselements aus Maschenware das gesamte Reinigungselement, ist stabiler als beispielsweise bei der Verwendung von Vliesen und kann auch elastischer ausgestaltet werden. Ferner ist durch die Maschenware keine Naht erforderlich, was insbesondere im Hinblick auf Fingerlinge als Reinigungselemente vorteilhaft ist, da keine störenden Kanten/Wulsten auftreten und der Fingerling weich und glatt am Finger anliegt. Ein komplettes Reinigungselement, insbesondere ein kompletter Fingerling, umfassend beispielsweise ein schlauchartiges, auf einer Seite durch eine Kappe abgeschlossenes Gebilde, wird vollständig, beispielsweise durch eine Strickmaschine, gestrickt, was eine einfache Herstellung ermöglicht.

Aufgrund der robusten Ausgestaltung kann das Reinigungselement mehrfach, beispielsweise mehr als dreißig Mal, gewaschen und wiederverwendet werden.

Wie bereits erwähnt, sind aufgrund der unterschiedlichen denkbaren Anwendungsgebiete auch unterschiedliche Materialien für den ersten und den zweiten Faden sowie gegebenenfalls Zusatzfäden denkbar, genau wie verschiedene Ausgestaltungen von Fäden. Beispielsweise können verwendete Fäden gezwirnt, profiliert, texturiert und/oder geflochten sein. In bevorzugten Ausgestaltungen kann der Grundfaden und/oder der erste Faden und/oder der zweite Faden und/oder gegebenenfalls ein Zusatzfaden ein Kunststoffmaterial, insbesondere gewählt aus der Gruppe umfassend Polyester (PES), Polyamid (PA), Polypropylen (PP), Polyethylen (PE) und Aramid, und/oder Baumwolle umfassen. In einer bevorzugten Ausgestaltung kann der zweite Faden zum Erhalt hervorragender abrasiver Wirkungen Edelstahl und/oder Kupfer umfassen und/oder ein Monofilamentfaden sein. Die Fäden und/oder die Maschenware an sich kann wenigstens teilweise eine Beschichtung aufweisen. Beispielsweise ist es für manche Anwendungsfälle sinnvoll, zur Innenseite des schlauchartig ausgebildeten Reinigungselements hin eine hydrophobe Beschichtung vorzusehen.

In einer besonders vorteilhaften Ausgestaltung kann ferner vorgesehen sein, dass in wenigstens einem Teil der Fäden der Maschenware ein flüssiges Wirkmittel, insbesondere Reinigungsmittel und/oder Poliermittel, zur Abgabe über die Zeit eingebracht ist. Das bedeutet, das Reinigungselement der Reinigungsvorrichtung kann bereits mit einem in die Maschenware sozusagen eingespeicherten Wirkmittel geliefert werden, welches aufgrund der speziellen Eigenschaften der Mikrofäden bzw. Supermikrofäden über die Zeit abgegeben wird und seine entsprechende Wirkung entfaltet. Selbstverständlich ist es auch umgekehrt denkbar, dass ein Wirkmittel auch zu einem späteren Zeitpunkt noch in die Maschenware eingebracht wird, um dort mit der Zeit abgegeben zu werden. Bei dem Wirkmittel muss es sich nicht zwangsläufig um ein Reinigungsmittel und/oder eine Politur handeln, sondern es sind auch andere Wirkmittel denkbar, beispielsweise bei der Tierzahnpflege mittels einer erfindungsgemäßen Reinigungsvorrichtung ein medizinisch wirkendes Mittel. Dabei sei bereits an dieser Stelle darauf hingewiesen, dass, wird der bevorzugt als Monofilamentfaden ausgebildete zweite Faden der Schlaufen um einen Multifilamentfaden, insbesondere auch einen Mikrofaden oder Supermikrofaden, ergänzt, die speichernde und abgebende Wirkung zumindest teilweise auch innerhalb der zweiten Schlaufen realisiert werden kann.

In einer besonders vorteilhaften, konkreten Ausgestaltung der vorliegenden Erfindung kann vorgesehen sein, dass die Maschenware des Reinigungsabschnitts in wenigstens einer Maschenreihe den Grundfaden enthaltende Grundmaschen für jedes Maschenstäbchen und den ersten Faden und den zweiten Faden enthaltende Fangmaschen für einen Teil der Maschenstäbchen aufweist, wobei zwischen wenigstens einem Teil der Fangmaschen die aus Flottungen entstandenen ersten und zweiten Schlaufen liegen. Das bedeutet, in der Maschenware können bevorzugt Grundmaschen und zusätzliche Fangmaschen innerhalb einer Reihe vorliegen, wobei nach dem Stricken zwischen den Fangmaschen zunächst Flottungen liegen, die in einem bevorzugten weiteren Herstellungsschritt, der Krumpfung, sich aufgrund der zusammenziehenden Wirkung des Krumpfens aufstellen und über die aus den Grundmaschen entstehende Grundmaschenstruktur hinausragen. Die Entscheidung, wo Fangmaschen und Flottungen vorliegen, bestimmt dann letztlich auch die Dichte und Verteilung der Schlaufen im fertigen Produkt.

Im Rahmen der vorliegenden Erfindung ist es mithin besonders bevorzugt, wenn für wenigstens ein paar aus aus der gleichen Flottung entstandener erster und zweiter Schlaufe die unterschiedliche Größe der Schlaufen durch Krumpfung erzeugt ist. Hierbei werden die unterschiedlichen Eigenschaften des ersten und des zweiten Fadens auch hinsichtlich der Krumpfung ausgenutzt, um aus gleich langen Flottungen des ersten und des zweiten Fadens, die zunächst übereinander liegen können, um Rahmen des Krumpfvorgangs durch unterschiedliche Verkürzung des ersten und des zweiten Fadens unterschiedlich hoch emporragende erste und zweite Schlaufen zu erhalten. Eine derartige Ausgestaltung ermöglich eine besonders einfache Herstellung auf einer Strickmaschine, da beim Stricken der erste und der zweite Faden gleich behandelt werden können.

Andererseits ist es zusätzlich oder alternativ jedoch auch denkbar, wenigstens teilweise die unterschiedlichen Größen der ersten und zweiten Schlaufen durch unterschiedliche Flottungslängen zu erzeugen. Beispielsweise ist es also möglich, beim Stricken für den ersten und den zweiten Faden unterschiedliche Flottungslängen vorzusehen, was zu unterschiedlichen Schlaufengrößen führen kann.

Das Krumpfen kann im Rahmen der vorliegenden Erfindung beispielsweise und bevorzugt dadurch erfolgen, dass die Reinigungsvorrichtung mit bei 3-5 Sekunden, insbesondere 6 Sekunden, Kontaktzeit mit 130-150° C, bevorzugt 140° C, heißen Wasserdampf behandelt werden. Auch andere Krumpfmethoden, beispielsweise Bügeln, Waschen bei Temperaturen größer 40°C, bevorzugt größer 60°C, und Tumbeln sind denkbar.

Allgemein kann die Höhe der Schlaufen beispielsweise über die Abstände zwischen den Fangmaschen, also die Länge der Flottung, eingestellt werden. Die Häufigkeit der Schlaufen kann über die Zahl und/oder Abstände der Flottungen und/oder Maschenreihen mit Fangmaschen eingestellt werden. Es können auch versetzte Schlaufen in unterschiedlichen Maschenreihen vorgesehen werden, indem eine versetzte ("verschobene") Zuordnung von Fangmaschen und/oder Flottungen zu Maschenstäbchen gewählt wird. Auf diese Weise kann das Produkt auch bezüglich der Größe der Schlaufen und/oder der Anzahl/DichteNerteilung der Schlaufen auf die entsprechende, gewünschte Anwendung angepasst werden. Insbesondere ist es auch denkbar, für den ersten und/oder den zweiten Faden unterschiedliche Flottungslängen für den jeweiligen Faden zu verwenden, um unterschiedlich große jeweilige Schlaufen zu realisieren, beispielsweise in unterschiedlichen Bereichen.

Dies verdeutlicht nochmals die besonderen Vorteile, die die Verwendung einer Maschenware und die korrespondierende Herstellung, insbesondere mittels eines Strickgeräts, mit sich bringt. Durch feine Anpassungen eines zugehörigen Strickprogramms und/oder Anpassungen der verwendeten Fäden/Materialien lassen sich mit demselben Strickgerät Reinigungsvorrichtungen für unterschiedlichste Anwendungen unproblematisch herstellen, beispielsweise Fingerlinge zur Tierzahnreinigung, Zungenreiniger, Felgen- und/oder Speichenreiniger, Rohrreiniger und vieles mehr.

Mit besonderem Vorteil kann dem Grundfaden und/oder dem ersten Faden und/oder dem zweiten Faden auch wenigstens ein Zusatzfaden zur Herstellung wenigstens einer gewünschten Eigenschaft parallel geführt sein. Das bedeutet, die Grundmaschen sowie die Fangmaschen/Flottungen können aus mehreren, parallel insbesondere mittels eines Strickgeräts geführten Fäden bestehen. In einer konkreten Ausgestaltung kann vorgesehen sein, dass dem insbesondere als Multifilamentfaden ausgeführten Grundfaden ein die Elastizität der Grundmaschenstruktur herstellender Zusatzfaden, insbesondere ein Elastanfaden und/oder ein Silikonfaden, und/oder dem insbesondere als Monofilamentfaden und/oder Metallfaden ausgebildeten zweiten Faden ein insbesondere zur Aufnahme von Wirkmittel und/oder Oberflächenerhöhung dienender Multifilamentfaden und/oder dem ersten und/oder dem zweiten Faden ein zur definierten Ausbildung der Schlaufen aus den Flottungen beitragender elastischer Zusatzfaden parallel geführt sind.

So kann eine konkrete, bevorzugte Ausgestaltung der vorliegenden Erfindung vorsehen, dass die Grundmaschen aus zwei Fäden bestehen, nämlich dem Grundfaden als Multifilamentfaden, dessen Filamente, wie bei Mikrogarnen bzw. Supermikrogarnen üblich, einen Filamenttiter kleiner als 1 dtex aufweisen können, und einem die Elastizität herstellenden Zusatzfaden, beispielsweise einem Elastomerfaden/Elastanfaden, Silikonfaden und/oder Gummifaden. Die Fangmaschen und Flottungen/Schlaufen können aus drei oder mehr parallel geführten Fäden bestehen, nämlich neben dem bevorzugt als Multifilamentfaden ausgeführten ersten Faden, dem bevorzugt als Monofilamentfaden und/oder Metallfaden ausgebildeten zweiten Faden, aus einem ersten elastischen Zusatzfaden, der sich bei dem Krumpfen zusammenzieht und somit als ein Schlaufenbildner wirkt, und einem zweiten, als Multifilamentfaden ausgebildeten Zusatzfaden für den zweiten Faden, welcher eine Oberflächenvergrößerung der zweiten Schlaufen bereitstellt und zudem Speichereigenschaften für Abrieb und/oder Wirkmittel bereitstellt.

Wie auch andere Eigenschaften der Maschenware je nach Anwendung unterschiedlich gewählt werden können, gilt dies auch für die verwendbare Dichte.

Beispielsweise kann vorgesehen sein, dass die Maschenware sieben bis zweiundzwanzig Maschenreihen pro Zentimeter, bevorzugt elf Maschenreihen pro Zentimeter, und/oder vier bis zwölf Maschenstäbchen pro Zentimeter, bevorzugt acht Maschenstäbchen pro Zentimeter, aufweist.

Wie bereits erwähnt, kann das Reinigungselement bevorzugt ein auf einen Finger als Träger auszustülpender Fingerling sein, wobei die Reinigungsvorrichtung dann insbesondere aus dem Fingerling besteht. Ein Fingerling weist eine schlauchartige, insbesondere auf einer Seite geschlossene Grundform auf. Er besteht bevorzugt vollständig aus einer elastischen Maschenware, so dass eine Fertigung "an einem Stück" möglich ist, mithin keine Nähte oder dergleichen nötig sind.

Alternativ oder zusätzlich kann vorgesehen sein, dass die Reinigungsvorrichtung auch den Träger für das Reinigungselement aufweist. Der Träger kann beispielsweise eine stabartige und/oder löffelartige Grundform aufweisen, wobei eine löffelartige Grundform bei einem Zungenreiniger als Reinigungsvorrichtung bevorzugt ist.

Dabei sei an dieser Stelle angemerkt, dass bei einer Ausbildung als Fingerling, aber auch bei Aufstülpen des Reinigungselements auf einen Träger, das Reinigungselement bevorzugt auch ein Arretierungsmittel zur verlässlichen Halterung des Reinigungselements auf dem Träger, beispielsweise dem Finger, aufweisen kann, insbesondere, falls dessen Elastizität nicht ausreichend zur Halterung ist. Beispielsweise ist es denkbar, als Arretierungsmittel ein Gummiband in einen unteren Saum eines Fingerlings einzuarbeiten. Weist die Reinigungsvorrichtung auch einen Träger auf, kann dessen Formgebung bei elastischem Reinigungselement ebenso bereits zu einer Arretierung des aufgestülpten Reinigungselements beitragen.

Neben der Reinigungsvorrichtung betrifft die vorliegende Erfindung auch ein Verfahren zur Herstellung eines Reinigungselements einer erfindungsgemäßen Reinigungsvorrichtung, umfassend folgende Schritte:
- Stricken einer Maschenware für wenigstens den Reinigungsabschnitt, insbesondere das gesamte Reinigungselement, die in dem Reinigungsabschnitt in wenigstens einer Maschenreihe den Grundfaden enthaltende Grundmaschen für jedes Maschenstäbchen und den ersten Faden und den zweiten Faden enthaltende Fangmaschen für einen Teil der Maschenstäbchen aufweist, wobei zwischen wenigstens einem Teil der Fangmaschen Flottungen liegen, und
- Krumpfen der Maschenware zur Ausbildung der ersten und der zweiten Schlaufen aus den Flottungen.

Sämtliche Ausführungen zur Herstellung bezüglich der erfindungsgemäßen Reinigungsvorrichtung lassen sich analog auf das erfindungsgemäße Herstellungsverfahren übertragen, insbesondere bezüglich der zu verwendenden Materialien und/oder Fäden, der Anordnung der Fangmaschen/Flottungen und dergleichen. Mithin stellt das erfindungsgemäße Herstellungsverfahren eine besonders einfach und kostengünstig zu realisierende Möglichkeit zur Herstellung von Reinigungselementen für unterschiedliche Anwendungen bereit, wie diesbezüglich der erfindungsgemäßen Reinigungsvorrichtung bereits ausgeführt wurde.

Weitere Vorteile und Einzelheiten der vorliegenden Erfindung ergeben sich aus den im Folgenden beschriebenen Ausführungsbeispielen sowie anhand der Zeichnung. Dabei zeigen:
- Fig. 1: eine erfindungsgemäße Reinigungsvorrichtung mit einem Reinigungselement in Form eines Fingerlings,
- Fig. 2: die Maschenlegung in einem Reinigungsabschnitt des Fingerlings,
- Fig. 3: die sich beim Krumpfen der Maschenlegung aus Fig. 2 ergebende Schlaufenstruktur,Fig. 4 den an einer Hand angezogenen Fingerling, und
- Fig. 5: eine erfindungsgemäße Reinigungsvorrichtung gemäß einem weiteren Ausführungsbeispiel.

Fig. 1 zeigt ein erstes Ausführungsbeispiel einer erfindungsgemäßen Reinigungsvorrichtung 1, die vorliegend aus einem als Fingerling 2 ausgebildeten Reinigungselement 3 besteht, welches auf einen Finger einer Hand einer Person, mithin eines Benutzers, aufstülpbar ist. Hierzu besteht der Fingerling 2 durchgängig aus einer in einem Strickvorgang gestrickten Maschenware, die in einem Schaftabschnitt 4 andere Eigenschaften aufweist als in einem Reinigungsabschnitt 5, der sich nicht zwangsläufig, wie hier dargestellt, bis zur Kuppe 6 erstrecken muss und auch beispielsweise nur die Vorderseite des Fingerlings 2 überdecken kann. In dem Schaftabschnitt 4 handelt es sich um einfache, gestrickte Maschenware elastischer Art, die lediglich für einen guten Sitz am Finger als Träger und für einen Schutz des Fingers sorgt.

In dem Reinigungsabschnitt 5 umfasst die Maschenware neben einem Grundfaden, der die Grundmaschenstruktur 7 bildet, wenigstens zwei Fäden mit unterschiedlicher abrasiver Wirkung, im vorliegenden Fall einen als Multifilamentfaden mit Mikrofilamenten oder Supermikrofilamenten ausgebildeten ersten Faden, mithin einem Mikrofaden oder Supermikrofaden, der erste, in Fig. 1 der Übersichtlichkeit halber nicht gezeigte Schlaufen, die aus der Grundmaschenstruktur 7 herausragen, bildet, und einem hier als Monofilamentfaden ausgebildeten zweiten Faden, der als Teil von zweiten Schlaufen 8 über die Grundmaschenstruktur 7 und die ersten Schlaufen übersteht, so dass sich insgesamt im Reinigungsabschnitt 5 eine Schlaufen-Maschenware ergibt. Die überstehenden zweiten Schlaufen 8 haben eine um wenigstens 30%, bevorzugt 100%, höhere abrasive Wirkung als die ersten Schlaufen, die eine Art Flor bilden.

Fig. 2 erläutert die Maschenlegung in dem ersten Ausführungsbeispiel genauer. Ersichtlich umfasst die Maschenstruktur, wie grundsätzlich bekannt, mehrere Maschenreihen 9 und mehrere Maschenstäbchen 10, die sich vorliegend auf eine aus einem dem ersten Faden 18 entsprechenden Grundfaden 11 gebildete Grundmasche 12 beziehen. In jeder der Maschenreihen 9 existieren jedoch zusätzlich zu den Grundmaschen 10 noch Fangmaschen 13 und zwischen Fangmaschen 13 liegende Flottungen 14, die insbesondere auch durch den ersten Faden 18 und den zweiten Faden 16 gebildet sind.

Vorliegend werden zusätzlich zu dem Grundfaden 11, ersten Faden 18 und dem zweiten Faden 16, wobei der erste Faden 18, wie beschrieben, als Multifilamentfaden, beispielsweise aus PES, gewählt wurde und der zweite Faden 16 als Monofilamentfaden, beispielsweise aus Polypropylen (PP), Zusatzfäden verwendet, um bestimmte Eigenschaften der Reinigungsvorrichtung 1 herbeizuführen und die Bildung der ersten Schlaufen und der zweiten Schlaufen 8 zu begünstigen, die aus den Flottungen 14 durch Krumpfen entstehen sollen.

Wie durch die Aufspaltung im rechten Teil der Fig. 2 zeichnerisch angezeigt, sind die Grundmaschen 12 aus zwei parallel laufenden Fäden 11, 15 gebildet, nämlich dem Grundfaden 11 und dem Zusatzfaden 15, der hier ein elastischer Faden, beispielsweise ein Elastanfaden oder Silikonfaden, ist und die Elastizität der Maschenware sowie das Zusammenziehen beim Krumpfen begünstigen/bereitstellen soll. Die Flottungen 14 und die Fangmaschen 13 werden durch drei oder mehr parallel verlaufende Fäden 16, 17 und 18 gebildet. Der zweite Faden 16 und der erste Faden 18 wurden bereits beschrieben. Der wenigstens eine Zusatzfaden 17 kann einen Multifilamentfaden, der zum einen eine vergrößerte Oberfläche der zweiten Schlaufen 8 bereitstellt, zum anderen aber aufgrund der Mikrofilamente oder Supermikrofilamente eine Einspeicherungsmöglichkeit für Wirkmittel bereitstellt, und/oder einen weiteren elastischen Faden, der sich beim Krumpfen in Querrichtung zusammenzieht und somit für eine definierte Ausbildung der Schlaufen 8 sorgt, umfassen. Das bedeutet, durch Krumpfen der in Fig. 2 dargestellten Maschenstruktur entsteht die in Fig. 1 dargestellte Struktur des Reinigungsabschnitts 5 mit den ersten Schlaufen und den zweiten Schlaufen 8, wobei gezielt die unterschiedlichen Eigenschaften des ersten Fadens 18 und des zweiten Fadens 16 beim Krumpfen ausgenutzt werden, so dass die ersten Schlaufen und die zweiten Schlaufen 8 trotz gleicher Flottungslänge unterschiedliche Größen erhalten.

Der erste Faden 18 weist einen Einzelfilamenttiter von kleiner als 2 dtex auf, der zweite Faden 16 einen Einzelfilamenttiter größer als 20 dtex. Der erste Faden 18 stellt als Mikrofaden bzw. Supermikrofaden mithin eine polierende und putzende Wirkung bereit und erlaubt zudem ein Puffern von Wirkmittel, beispielsweise Reinigungsmittel und/oder Politur. Zudem wird Abrieb verlässlich bis zur Reinigung des Reinigungselements 3 weitgehend zurückgehalten. Daher ist auch zweckmäßig, den Grundfaden 11 gleich wie den ersten Faden 18 auszubilden. Der zweite Faden 16 verleiht den zweiten Schlaufen 8 eine abrasive Wirkung, das heißt, insbesondere eine schmirgelnde bzw. scheuernde Wirkung. Auf diese Weise werden Zieloberflächen, beispielsweise bei Speichen eines Fahrrads, in einem Arbeitsgang gereinigt und poliert/geputzt. Dabei steht aufgrund der Verwendung der Maschenware ein robustes und mit hervorragenden Elastikeigenschaften ausgestattetes Material des Fingerlings 2 bereit, der zudem aufgrund der gestrickten Anfertigung keinerlei Nähte aufweist, die störend wirken könnten.

Es sei an dieser Stelle noch angemerkt, dass im vorliegenden Ausführungsbeispiel in den Grundfasen 11 und/oder den ersten Faden 18 und/oder den Zusatzfaden 17 bereits von Haus aus ein Wirkmittel eingebracht werden kann, das über die Zeit abgegeben wird und beispielsweise die reinigende und/oder polierende Wirkung der Reinigungsvorrichtung 1 unterstützt.

Die Größe und Positionierung/Dichte der ersten Schlaufen und der zweiten Schlaufen 8 kann ausgehend von der Darstellung in Fig. 2 leicht modifiziert werden. Beispielsweise kann eine Flottung 14 mehrere Grundmaschen 12 in Reihenrichtung überspannen, um größere erste Schlaufen und zweite Schlaufen 8 zu erhalten. Seltenere erste Schlaufen und zweite Schlaufen 8 lassen sich durch die Verwendung aufeinanderfolgender Fangmaschen 13 in einer Maschenreihe 9 und/oder durch Weglassen von Fangmaschen 13/Flottungen 14 für manche der Maschenreihen 9 erreichen. Wie in Fig. 2 dargestellt, lässt sich eine Gleichverteilung der ersten Schlaufen und der zweiten Schlaufen 8 im Übrigen auch durch eine versetzte Vorsehung der Flottungen 14 erreichen.

Fig.3 zeigt die sich ergebende Struktur gemäß Fig. 2 nach der Krumpfung genauer. Über die Grundmaschenstruktur 7 ragen zunächst die aus dem ersten Faden 18 gebildeten ersten Schlaufen 22 auf, die als eine Art Flor die polierende Wirkung erzielen. Höher als die ersten Schlaufen 22 ragen die zweiten Schlaufen 8 über die Grundmaschenstruktur 7 auf, die eine abrasive Wirkung zeigen. Fig. 4 zeigt den Fingerling 2, wie er am Finger einer Hand 20 angezogen ist. Wie deutlich zu erkennen ist, erstreckt sich der Reinigungsabschnitt 5 auf über die Fingerkuppe 21 bis hin zum Fingernagel, was aufgrund der Ausbildung in gestrickter Maschenware erreichen lässt.

Fig. 5 zeigt ein zweites Ausführungsbeispiel einer erfindungsgemäßen Reinigungsvorrichtung 1', die beispielsweise als ein Zungenreiniger verwendet werden kann. Die Reinigungseinrichtung 1' umfasst vorliegend einen löffelartig ausgebildeten Träger 19, auf den das entsprechend ausgeformte, wiederum aus elastischer Maschenware ausgebildete Reinigungselement 3 aufstülpbar ist. Das Reinigungselement 3 weist erneut einen Schaftabschnitt 4 und einen Reinigungsabschnitt 5 auf, dessen Maschenware wie beim Fingerling 2 ausgebildet ist.

## Patentansprüche

1. Reinigungsvorrichtung (1, 1') zur manuellen Reinigung einer Zielfläche, aufweisend ein auf einen Träger (19) aufstülpbares und/oder auf den Träger (19) aufgestülptes textiles Reinigungselement (3) mit einem wenigstens einen Teil der Außenfläche des Reinigungselements (3) einnehmenden Reinigungsabschnitt (5) aus einer Maschenware, die eine aus einem Grundfaden (11) gebildete Grundmaschenstruktur (7) aufweist, **dadurch gekennzeichnet, dass** der Reinigungsabschnitt (5) einen ersten Faden (18), der als Mikrofaden oder Supermikrofaden ausgebildet ist und über die Maschenstruktur (7) herausragende erste Schlaufen (22) bildet, und einen zweiten Faden (16), der eine stärkere abrasive Wirkung als der erste Faden (18) aufweist und über die aus dem ersten Faden (18) gebildeten ersten Schlaufen (22) herausragende zweite Schlaufen (8) bildet, aufweist.

2. Reinigungsvorrichtung (1, 1') nach Anspruch 1, **dadurch gekennzeichnet, dass** der erste Faden (18) einen Filamenttiter kleiner als 2 dtex und der zweite Faden (16) einen Filamenttiter größer als 20 dtex hat.

3. Reinigungsvorrichtung (1, 1') nach Anspruch 1 oder 2, **dadurch gekennzeichnet, dass** die zweiten Schlaufen (8) ein um wenigstens 30%, bevorzugt wenigstens 100%, stärkeres Abrasionsverhalten als die aus dem ersten Faden (18) gebildeten ersten Schlaufen (22) aufweisen.

4. Reinigungsvorrichtung (1, 1') nach einem der vorangehenden Ansprüche, **dadurch gekennzeichnet, dass** das Reinigungselement (3) komplett aus Maschenware und/oder elastisch ausgebildet ist.

5. Reinigungsvorrichtung (1, 1') nach einem der vorangehenden Ansprüche, **dadurch gekennzeichnet, dass** der Grundfaden (11) und/oder der erste Faden (18) und/oder zweite Faden (16) ein Kunststoffmaterial, insbesondere gewählt aus der Gruppe umfassend Polyester, Polyamid, Polypropylen, Polyethylen und Aramid, und/oder Baumwolle umfasst und/oder der zweite Faden (16) Edelstahl und/oder Kupfer umfasst und/oder die Fäden (11, 16, 15, 17, 18) wenigstens teilweise eine Beschichtung aufweisen.

6. Reinigungsvorrichtung (1, 1') nach einem der vorangehenden Ansprüche, **dadurch gekennzeichnet, dass** in wenigstens einem Teil der Fäden (11, 17) der Maschenware ein flüssiges Wirkmittel, insbesondere Reinigungsmittel, zur Abgabe über die Zeit eingebracht ist.

7. Reinigungsvorrichtung (1, 1') nach einem der vorangehenden Ansprüche, **dadurch gekennzeichnet, dass** die Maschenware des Reinigungsabschnitts (5) in wenigstens einer Maschenreihe (9) den Grundfaden (11) enthaltende Grundmaschen (12) für jedes Maschenstäbchen (10) und den ersten und den zweiten Faden (18, 16) enthaltende Fangmaschen (13) für einen Teil der Maschenstäbchen (10) aufweist, wobei zwischen wenigstens einem Teil der Fangmaschen (13) die aus Flottungen (14) entstandenen ersten und zweiten Schlaufen (22, 8) liegen.

8. Reinigungsvorrichtung (1, 1') nach Anspruch 7, **dadurch gekennzeichnet, dass** für wenigstens ein Paar aus aus der gleichen Flottung entstandener erster und zweiter Schlaufe (22, 8) die unterschiedliche Größe durch Krumpfen erzeugt ist und/oder dass wenigstens teilweise die unterschiedlichen Größen der ersten und zweiten Schlaufen (22, 8) durch unterschiedliche Flottungslängen erzeugt sind.

9. Reinigungsvorrichtung (1, 1') nach Anspruch 7 oder 8, **dadurch gekennzeichnet, dass** dem Grundfaden und/oder dem ersten Faden (18) und/oder dem zweiten Faden (16) wenigstens ein Zusatzfaden (15, 17) zur Herstellung wenigstens einer gewünschten Eigenschaft parallel geführt ist.

10. Reinigungsvorrichtung (1, 1') nach Anspruch 9, **dadurch gekennzeichnet, dass** dem insbesondere als Multifilamentfaden ausgeführten Grundfaden (11) ein die Elastizität der Grundmaschenstruktur (7) herstellender Zusatzfaden (15), insbesondere ein Elastanfaden und/oder ein Silikonfaden, und/oder dem insbesondere als Monofilamentfaden und/oder Metallfaden ausgebildeten zweiten Faden (16) ein insbesondere zur Aufnahme von Wirkmittel und/oder Oberflächenerhöhung dienender Multifilamentfaden (17) und/oder dem ersten und/oder dem zweiten Faden (16, 18) ein zur definierten Ausbildung der Schlaufen (8, 22) aus den Flottungen (14) beitragender elastischer Zusatzfaden (17) parallel geführt sind.

11. Reinigungsvorrichtung (1, 1') nach einem der vorangehenden Ansprüche, **dadurch gekennzeichnet, dass** das Reinigungselement (3) ein auf einen Finger als Träger aufzustülpender Fingerling (2) ist.

12. Verfahren zur Herstellung eines Reinigungselements (3) einer Reinigungsvorrichtung (1, 1') nach einem der vorangehenden Ansprüche, umfassend folgende Schritte:
- Stricken einer Maschenware für wenigstens den Reinigungsabschnitt (5), für die in dem Reinigungsabschnitt (5) in wenigstens einer Maschenreihe (9) den Grundfaden (11) enthaltende Grundmaschen (12) für jedes Maschenstäbchen (10) und den ersten Faden (18) und den zweiten Faden (16) enthaltende Fangmaschen (13) für einen Teil der Maschenstäbchen (10) aufweist, wobei zwischen wenigstens einem Teil der Fangmaschen (13) Flottungen (14) liegen, und
- Krumpfen der Maschenware zur Ausbildung der ersten und der zweiten Schlaufen (22, 8) aus den Flottungen (14).

## Claims

1. Cleaning device (1, 1') for the manual cleaning of a target surface, having a textile cleaning element (3) which can be fitted over a carrier (19) and/or which is fitted over the carrier (19) and which has a cleaning portion (5) that occupies at least a part of the outer surface of the cleaning element (3) and that is composed of a knitted fabric having a ground stitch structure (7) formed from a ground thread (11), **characterized in that** the cleaning portion (5) comprises a first thread (18), which is in the form of a micro thread or supermicro thread and forms first loops (22) which project beyond the stitch structure (7), and a second thread (16), which has a stronger abrasive action than the first thread (18) and forms second loops (8) which project beyond the first loops (22) formed from the first thread (18).

2. Cleaning device (1, 1') according to Claim 1, **characterized in that** the first thread (18) has a filament titer less than 2 dtex, and the second thread (16) has a filament titer greater than 20 dtex.

3. Cleaning device (1, 1') according to Claim 1 or 2, **characterized in that** the second loops (8) have an abrasion behaviour that is at least 30%, preferably at least 100%, stronger than the first loops (22) formed from the first thread (18).

4. Cleaning device (1, 1') according to one of the preceding claims, **characterized in that** the cleaning element (3) is formed completely from knitted fabric and/or is of elastic design.

5. Cleaning device (1, 1') according to one of the preceding claims, **characterized in that** the ground thread (11) and/or the first thread (18) and/or second thread (16) comprise/comprises a plastics material, in particular selected from the group comprising polyester, polyamide, polypropylene, polyethylene and aramid, and/or cotton, and/or the second thread (16) comprises high-grade steel and/or copper, and/or the threads (11, 16, 15, 17, 18) at least partially have a coating.

6. Cleaning device (1, 1') according to one of the preceding claims, **characterized in that** a liquid active agent, in particular cleaning agent, which is intended to be dispensed over time, is introduced into at least some of the threads (11, 17) of the knitted fabric.

7. Cleaning device (1, 1') according to one of the preceding claims, **characterized in that** the knitted fabric of the cleaning portion (5) comprises, in at least one stitch course (9), ground stitches (12) containing the ground thread (11) for each stitch wale (10) and tuck stitches (13) containing the first and the second thread (18, 16) for some of the stitch wales (10), wherein the first and second loops (22, 8) formed from float stitches (14) lie between at least some of the tuck stitches (13).

8. Cleaning device (1, 1') according to Claim 7, **characterized in that**, for at least one pair of first and second loop (22, 8) formed from the same float stitch, the different size is generated by shrinkage, and/or **in that** the different sizes of the first and second loops (22, 8) are at least partially generated by different float stitch lengths.

9. Cleaning device (1, 1') according to Claim 7 or 8, **characterized in that** at least one additional thread (15, 17) for producing at least one desired property is guided parallel to the ground thread and/or the first thread (18) and/or the second thread (16).

10. Cleaning device (1, 1') according to Claim 9, **characterized in that** an additional thread (15), in particular an elastane thread and/or a silicone thread, which produces the elasticity of the ground stitch structure (7) is guided parallel to the ground thread (11) which is embodied in particular as a multifilament thread, and/or a multifilament thread (17) which serves in particular to absorb active agent and/or to increase the surface area is guided parallel to the second thread (16) which is in particular in the form of a monofilament thread and/or metal thread, and/or an elastic additional thread (17) which contributes to the defined formation of the loops (8, 22) from the float stitches (14) is guided parallel to the first and/or the second thread (16, 18).

11. Cleaning device (1, 1') according to one of the preceding claims, **characterized in that** the cleaning element (3) is a fingerstall (2) which is to be fitted over a finger as carrier.

12. Method for producing a cleaning element (3) of a cleaning device (1, 1') according to one of the preceding claims, comprising the following steps:
- knitting a knitted fabric for at least the cleaning portion (5), for said knitted fabric comprising, in the cleaning portion (5), in at least one stitch course (9), ground stitches (12) containing the ground thread (11) for each stitch wale (10) and tuck stitches (13) containing the first thread (18) and the second thread (16) for some of the stitch wales (10), wherein float stitches (14) lie between at least some of the tuck stitches (13), and
- shrinking the knitted fabric in order to form the first and the second loops (22, 8) from the float stitches (14) .

## Revendications

1. Dispositif de nettoyage (1, 1') pour le nettoyage manuel d'une surface cible, présentant un élément de nettoyage textile (3) pouvant être enfilé sur un support (19) et/ou enfilé sur le support (19), comprenant une section de nettoyage (5), occupant au moins une partie de la surface extérieure de l'élément de nettoyage (3), en une étoffe à mailles, qui présente une structure de mailles de base (7) formée d'un fil de base (11), **caractérisé en ce que** la section de nettoyage (5) présente un premier fil (18), qui est configuré sous forme de microfil ou supermicrofil et qui forme des premières boucles (22) dépassant de la structure de mailles (7), et un deuxième fil (16), qui présente un effet abrasif plus fort que le premier fil (18) et qui forme des deuxièmes boucles (8) dépassant des premières boucles (22) formées par le premier fil (18).

2. Dispositif de nettoyage (1, 1') selon la revendication 1, **caractérisé en ce que** le premier fil (18) a un titre de filament inférieur à 2 dtex et le deuxième fil (16) a un titre de filament supérieur à 20 dtex.

3. Dispositif de nettoyage (1, 1') selon la revendication 1 ou 2, **caractérisé en ce que** les deuxièmes boucles (8) présentent un comportement à l'abrasion plus fort d'au moins 30 %, de préférence d'au moins 100 %, que les premières boucles (22) formées par le premier fil (18) .

4. Dispositif de nettoyage (1, 1') selon l'une quelconque des revendications précédentes, **caractérisé en ce que** l'élément de nettoyage (3) est entièrement configuré en étoffe à mailles et/ou sous forme élastique.

5. Dispositif de nettoyage (1, 1') selon l'une quelconque des revendications précédentes, **caractérisé en ce que** le fil de base (11) et/ou le premier fil (18) et/ou le deuxième fil (16) comprend un matériau plastique, notamment choisi dans le groupe comprenant le polyester, le polyamide, le polypropylène, le polyéthylène et l'aramide, et/ou du coton et/ou le deuxième fil (16) comprend de l'acier inoxydable et/ou du cuivre et/ou les fils (11, 16, 15, 17, 18) présentent au moins partiellement un revêtement.

6. Dispositif de nettoyage (1, 1') selon l'une quelconque des revendications précédentes, **caractérisé en ce qu'**un agent actif liquide, notamment un agent de nettoyage, est introduit dans au moins une partie des fils (11, 17) de l'étoffe à mailles pour être distribué au fil du temps.

7. Dispositif de nettoyage (1, 1') selon l'une quelconque des revendications précédentes, **caractérisé en ce que** l'étoffe à mailles de la section de nettoyage (5) présente, dans au moins une rangée de mailles (9), des mailles de base (12) contenant le fil de base (11) pour chaque colonne de mailles (10) et des mailles de capture (13) contenant le premier et le deuxième fil (18, 16) pour une partie des colonnes de mailles (10), les premières et deuxièmes boucles (22, 8) formées à partir de flottés (14) étant situées entre au moins une partie des mailles de capture (13).

8. Dispositif de nettoyage (1, 1') selon la revendication 7, **caractérisé en ce que**, pour au moins une paire de première et deuxième boucles (22, 8) formées à partir du même flotté, la taille différente est produite par rétrécissement et/ou **en ce que** les tailles différentes des première et deuxième boucles (22, 8) est produite au moins partiellement par des longueurs de flotté différentes.

9. Dispositif de nettoyage (1, 1') selon la revendication 7 ou 8, **caractérisé en ce qu'**au moins un fil supplémentaire (15, 17) est guidé parallèlement au fil de base et/ou au premier fil (18) et/ou au deuxième fil (16) pour produire au moins une propriété souhaitée.

10. Dispositif de nettoyage (1, 1') selon la revendication 9, **caractérisé en ce qu'**un fil supplémentaire (15) produisant l'élasticité de la structure de mailles de base (7), notamment un fil d'élasthanne et/ou un fil de silicone, est guidé parallèlement au fil de base (11) réalisé notamment sous forme de fil multifilament, et/ou un fil multifilament (17) servant notamment à la réception d'agents actifs et/ou à l'augmentation de la surface est guidé parallèlement au deuxième fil (16) notamment configuré sous forme de fil monofilament et/ou de fil métallique, et/ou un fil supplémentaire élastique (17) contribuant à la formation définie des boucles (8, 22) à partir des flottés (14) est guidé parallèlement au premier et/ou au deuxième fil (16).

11. Dispositif de nettoyage (1, 1') selon l'une quelconque des revendications précédentes, **caractérisé en ce que** l'élément de nettoyage (3) est un doigtier (2) à enfiler sur un doigt en tant que support.

12. Procédé de fabrication d'un élément de nettoyage (3) d'un dispositif de nettoyage (1, 1') selon l'une quelconque des revendications précédentes, comprenant les étapes suivantes :
- le tricot d'une étoffe à mailles pour au moins la section de nettoyage (5), pour l'étoffe à mailles présentant, dans la section de nettoyage (5), dans au moins une rangée de mailles (9), des mailles de base (12) contenant le fil de base (11) pour chaque colonne de mailles (10) et des mailles de capture (13) contenant le premier fil (18) et le deuxième fil (16) pour une partie des colonnes de mailles (10), des flottés (14) étant situés entre au moins une partie des mailles de capture (13), et
- le rétrécissement de l'étoffe à mailles pour former la première et la deuxième boucle (22, 8) à partir des flottés (14).
